# EUROPÄISCHE PATENTSCHRIFT

(11) **EP 0 603 991 B1**
(45) Veröffentlichungstag und Bekanntmachung des Hinweises auf die Patenterteilung: **04.12.1996**
(21) Anmeldenummer: 93250359.2
(22) Anmeldetag: 22.12.1993
(51) Int. Cl.: B61D 3/18, B61D 39/00

(54) **Hub- und Arretiereinrichtung für das Dach und die obere Ladebühne von gedeckten Doppelstockautotransportwagen**
Lifting- and arresting-device for the roof and the upper loading-platform of covered double-deck car-carrier wagons
Dispositif de levage et de blocage pour le toit et le plateau de chargement supérieur de wagons couverts à deux niveaux pour le transport des automobiles

(30) Priorität: 24.12.1992 DE 4244155
(43) Veröffentlichungstag der Anmeldung: 29.06.1994
(73) Patentinhaber: Deutsche Waggonbau AG, 12527 Berlin (DE)
(72) Erfinder: Bartel, Manfred, D-02906 Niesky (DE); Metze, Hans-Jürgen, D-02923 Trebus (DE); Theurich, Hans, D-02923 Särchen (DE)
(74) Vertreter: Köhler, Reimund

(56) Entgegenhaltungen:
- EP-A- 0 503 743

## Beschreibung

Die Erfindung betrifft eine Hub- und Arretiereinrichtung für das Dach und die obere Ladebühne an gedeckten Doppelstockautotransportgüterwagen, die zur Anpassung an unterschiedliche Fahrzeugumgrenzungen und Transportanforderungen höhenverstellbare Fahrzeugdächern und Ladebühnen besitzen.

Nach DE 40 020 20 sind gedeckte Doppelstockgüterwagen zum Transport von Personenkraftwagen bekannt, bei denen die obere Ladebühne und das Dach bewegungsabhängig miteinander gekuppelt sind, so daß bei Betätigung der Hubeinrichtung für die obere Ladebühne das Dach richtungskonform mitgenommen wird. Als Antrieb für die Hubeinrichtung sind an den Säulen angeordnete synchron beschickbare Hydraulikzylinder angeordnet. Nachteilig ist hierbei, daß das Höhenverhältnis zwischen Dach und oberer Ladebühne nicht variierbar ist und damit die Gebrauchseigenschaften dieser Fahrzeuge erheblich eingeschränkt werden.

Es sind desweiteren Doppelstockautotransportwagen bekannt, bei denen die obere Ladebühne z. B. über Seilzüge oder Spindeln höhenverstellbar ist und das Dach über einen zentralen von der Bühnenhubeinrichtung getrennten Antrieb z. B. Pneumatikzylinder angehoben wird (DE 41 07 476). Hierbei besteht der Nachteil, daß für den Dach- und Bühnenantrieb ein hoher Aufwand bei der Herstellung und Unterhaltung notwendig ist, da getrennte und unterschiedliche Hubeinrichtungen und Antriebe in mehrfacher Anordnung notwendig sind.

Gemäß der EP-A-0 503 743 weißt ein Güterwagen unabhängige Hubelemente für einen Dach sowie einen oberen Ladebodens, sowie Führungen auf.

Aufgabe der Erfindung ist es daher einen Dach- und Bühnenantrieb sowie eine -lagerung für gedeckte Doppelstockautotransportgüterwagen zu schaffen, wobei die jeweilige Stellung von Dach und oberer Ladebühne frei wählbar ist, der Aufwand bei der Herstellung und Unterhaltung gering gehalten, die Funktionssicherheit und Leichtgängigkeit vergrößert und die Bedienung vereinfacht wird.

Erfindungsgemäß wird die Aufgabe dadurch gelöst, daß in jeder Tragsäule für das Fahrzeugdach kombinierte Dach- und Ladebühnenspindelgetriebe vorhanden sind, für die ein gemeinsamer oder für ein Tragsäulenpaar gemeinsamer umschaltbarer Antrieb vorgesehen ist und daß für die vertikale Dach- und Ladebühnenführung zwischen Fahrzeugdach und Tragsäulen sowie zwischen oberer Ladebühne und Tragsäulen Führungselemente seitlich außerhalb der Tragsäulen angeordnet sind, die auf der an einem Fahrzeugende befindlichen Festlagerseite aus das Fahrzeugdach und die obere Ladebühne in Längs- und Querrichtung stabilisierenden Rollenführungen bestehen und auf der Loslagerseite aus das Fahrzeugdach und die obere Ladebühne in Querrichtung stabilisierenden Rollenführungen bestehen. Nach weiteren Merkmalen der Erfindung ist das kombinierte Dach- und Ladebühnenspindelgetriebe als ineinandergeschobene Hohlspindel und Spindel ausgeführt. Die Tragsäulen besitzen in ihrem oberen Bereich einen U-förmigen Ausschnitt, der an seinem oberen Ende mit einem Querjoch mit Spindelmutter zur Spindellagerung abgeschlossen ist. Für die vertikale Lagerung der oberen Ladebühne sind im Sinne der Entlastung von Hohlspindel und Spindel seitlich über den Spindelmuttern in Längsrichtung Rollen und Kardanteile angeordnet. Die Hohlspindel und die Spindel tragen eine Spindelmutter mit Kunststoff- Gewindeeinsatz. An der Loslagerseite zwischen der Spindelmutter und dem Kardanteil sind Hängelaschen angeordnet. Weiterhin sind an den unteren Enden der Hohlspindeln und der Spindeln Kettenräder angeordnet, die mit einer Antriebseinheit eine zusammengehörende und abgekapselte Baugruppe bilden. Entsprechend den Höhenendstellungen des auf die verschiedenen Fahzeugumgrenzungen einstellbaren Fahrzeugdaches sind zwischen den Tragsäulen und dem Fahrzeugdach umsteckbare Auflagerelemente vorgesehen, die an der Festlagerseite des Fahrzeugdaches Vertikalauflagen und schrägflächige Horizontalbegrenzungen aufweisen und mit Gleichlaufkorrekturanschlägen korrespondieren. Den jeweiligen Höhenendstellungen des Fahrzeugdaches sind über Schaltkontakte fest programmierte Höhenstellungen der oberen Ladebühne zugeordnet. Die Gleichlaufkorrekturanschläge sind in der extremen Hoch- und Tiefstellung des Fahrzeugdaches und der oberen Ladebühne an den Tragsäulen angeordnet. Desweiteren sind an den Tragsäulen numerierte Sichtmarkierungen und an der Ladebühne ein Zeiger miteinander korrespondierend angeordnet.

Die Erfindung soll nachfolgend anhand eines Ausführungsbeispieles erläutert werden.
Die dazugehörigen Zeichnungen zeigen:
- Figur 1:: einen gedeckten Doppelstockautotransportgüterwagen,
- Figur 2:: eine Einzeleinheit X der Figur 1,
- Figur 3:: eine Einzeleinheit Y der Figur 1,
- Figur 4:: einen Schnitt nach der Linie A-A der Figur 3,
- Figur 5:: einen Schnitt nach der Linie B-B der Figur 2,
- Figur 6:: eine weitere Ausführung der Bühnenaufhängung,
- Figur 7:: eine Ansicht der Antriebseinrichtung für das Heben und Senken des Fahrzeugdaches und der oberen Ladebühne,
- Figur 8:: eine weitere Ausführung einer Antriebseinrichtung als Ansicht von oben
- Figur 9:: eine weitere Ausführung der in Figur 2 dargestellten Spindelmutter 11,
- Figur 10:: eine Anzeigeeinrichtung für die Höhenstellungen der oberen Ladebühne.

Die Figur 1 zeigt einen gedeckten Doppelstockautotransport güterwagen mit der erfindungsgemäßen Hub- und Arretiereinrichtung. Das anhebbare Fahrzeugdach 1 und die obere Ladebühne 2 werden über vier Tragsäulen 3, 4, 5, und 6 getragen, die auf dem Untergestell 7 ruhen. In jeder Tragsäule 3, 4, 5, 6 ist ein Dach- und Ladebühnenspindelgetriebe 8 untergebracht mit welchem wahlweise das Fahrzeugdach 1 oder die obere Ladebühne 2 vertikal bewegt werden kann. Dazu besteht das Dach- und Ladebühnenspindelgetriebe 8 aus einer Hohlspindel 9 und einer in diese hineingeschobenen Spindel 10. Die Hohlspindel 9 trägt dabei, wie in Figur 2 zu sehen, über Spindelmuttern 11 und Vertikalauflagen 12 die obere Ladebühne 2. Ebenfalls über Spindelmuttern 11 und Vertikalauflagen 12 trägt die Spindel 10 das Fahrzeugdach 1. Zur Stabilisierung der Spindelhalterung und Begrenzung der Hubhöhe des Fahrzeugdaches 1 besitzen die Tragsäulen 3, 4, 5, 6 in ihrem oberen Bereich einen U-förmigen Ausschnitt 13, der an seinem oberen Ende mit einem Querjoch 14, das die Spindel 10 mit der Spindelmutter 11 hält, abschließt. Für die Halterung der Hohlspindel 9 an ihrem oberen Ende ist ein ebensolches Querjoch 14 im Bereich der höchsten Stellung der oberen Ladebühne 2 an den Tragsäulen 3, 4, 5, 6 angeordnet. Zwischen dem Fahrzeugdach 1 und den Tragsäulen 3, 4, 5, 6 sowie zwischen der oberen Ladebühne 2 und den Tragsäulen 3, 4, 5, 6 sind, wie die Figuren 2, 3, 4 und 5 zeigen, seitlich außerhalb der Tragsäulen 3, 4, 5, 6 Führungselemente 15 mit Führungsrollen 16 angeordnet. Sie laufen in speziell längs der Tragsäulen 3, 4, 5, 6 vorgesehenen Rollenführungen 17. Somit wird während des Anhebens oder Absenkens des Fahrzeugdaches 1 oder der oberen Ladebühne 2 ein stabiler, gleichmäßiger und leichtgängiger Bewegungsablauf gesichert. Insbesondere gewährleisten die Rollenführungen 17 auf der Festlagerseite 18 eine Längs- und Querstabilisierung und die Rollenführungen 17 auf der Loslagerseite 19 eine Querstabilisierung des Fahrzeugdaches 1 und der oberen Ladebühne 2. Zur Entlastung der Hohlspindel 9 und der Spindeln 10 sind desweiteren auf der Festlagerseite 18 seitlich über den Spindelmuttern 11 Rollen 20 und Kardanteile 21 vorgesehen. Für die Wahl der jeweiligen Höhenendstellung des Fahrzeugdaches 1 sind zwischen dem Fahrzeugdach 1 und den Tragsäulen 3, 4, 5, 6 umsteckbare Auflagerelemente 22 angeordnet, die an der Festlagerseite 18 des Güterwagens Vertikalauflagen 23 und schrägflächige Horizontalbegrenzungen 24 aufweisen und mit Gleichlaufkorrekturanschlägen 25 korrespondieren. Figur 6 zeigt die Aufhängung der Ladebühne 2 über Hängelaschen 26 zwischen Kardanteil 21 und Spindelmutter 11. Die sich bei ungleichmäßiger Vertikalbewegung der Ladebühne 2 ergebende Horizontalverschiebung der Ladebühne 2 gegenüber den Tragsäulen 3, 4 auf der Loslagerseite 19 gleicht sich hierdurch aus. Das Anheben und Absenken erfolgt für Fahrzeugdach 1 und obere Ladebühne 2 mittels eines gemeinsamen Antriebes, beispielsweise eines Elektromotors 27, der über ein Getriebe 28 jeweils die Hohlspindeln 9 oder die Spindeln 10 eines Tragsäulenpaares 3, 4 oder 5, 6 antreibt. In der Figur 7 ist der Umschaltmechanismus dargestellt, mittels welchem wahlweise das Fahrzeugdach 1 oder die obere Ladebühne 2 betätigt werden kann. An den unteren Enden der Hohlspindeln 9 und der Spindeln 10 sind dazu Kettenräder 29 vorgesehen, die über eine Kette 30 vom Elektromotor 27 angetrieben werden. Wahlweise befindet sich das Kettenrad 29 der Hohlspindel 9 oder der Spindel 10 im Eingriff. Eine weitere Ausführung des Umschaltmechanismus ist in der Figur 8 als Ansicht von oben dargestellt. Hierbei sind zwei Spindeln 10 nebeneinander angeordnet, wobei eine von beiden für das Heben und Senken des Fahrzeugdaches 1 und die zweite für die Betätigung der oberen Ladebühne 2 vorgesehen ist. Über ein Getriebe 28 ist auch hier die wahlweise Betätigung der Spindeln 10 möglich. Figur 9 zeigt eine weitere Ausführung der Spindelmutter 11 mit einem hochgleitfähigen Kunststoff- Gewindeeinsatz 31, der von einem Metallring ummantelt und gesichert wird. Eine unter der Spindelmutter 11 angeordnete Metallmutter 32 übernimmt eine zusätzliche Sicherungsfunktion. Gemäß Figur 10 sind an den Tragsäulen 3, 4 oder 5, 6 Sichtmarkierungen 33 angeordnet, die in Abhängigkeit von der Stellung des Fahrzeugdaches 1 eine exakte Höheneinstellung der oberen Ladebühne 2 ermöglicht. Dies ist mittels eines an der Ladebühne 2 angeordneten Zeigers 34 ablesbar.
Mit der erfindungsgemäßen Hub- und Arretiereinrichtung sind ge gedeckte Doppelstockautotransportgüterwagen mit einfachem Bedienaufwand entsprechend den jeweiligen Transportanforderungen umrüstbar. Die jeweils benötigte Höhenstellung von Fahrzeugdach und oberer Ladebühne und deren Stellung zueinander ist frei einstellbar und gewährleistet somit hohe Gebrauchseigenschaften des Fahrzeuges. Die technische Umsetzung des Hebens und Senkens des Fahrzeugdaches und der oberen Ladebühne sichert eine hohe Funktionssicherheit und Leichtgängigkeit.

## Patentansprüche

1. Hub- und Arretiereinrichtung für das Dach und die obere Ladebühne an gedeckten Doppelstockautotransportgüterwagen, die zur Anpassung an unterschiedliche Fahrzeugumgrenzungen und Transportanforderungen höhenverstellbare Fahrzeugdächer und Ladebühnen besitzen, dadurch gekennzeichnet, daß in jeder Tragsäule (3, 4, 5, 6) für das Fahrzeugdach (1) kombinierte Dach- und Ladebühnenspindelgetriebe (8) vorhanden sind, für die ein gemeinsamer oder für ein Tragsäulenpaar (3, 4 oder 5, 6) gemeinsamer umschaltbarer Antrieb vorgesehen ist, daß für die vertikale Dach- und Ladebühnenführung zwischen Fahrzeugdach (1) und Tragsäulen (3, 4, 5, 6) sowie zwischen oberer Ladebühne (2) und Tragsäulen (3, 4, 5, 6) Führungselemente (15) seitlich außerhalb der Tragsäulen (3, 4, 5, 6) angeordnet sind, die auf der an einem Fahrzeugende befildlichen Festlagerseite (18) aus das Fahrzeugdach (1) und die obere Ladebühne (2) in Längs- und Querrichtung stabilisierenden Rollenführungen (17) bestehen und auf der Loslagerseite (19) aus das Fahrzeugdach (1) und die obere Ladebühne (2) in Querrichtung stabilisierenden Rollenführungen (17) bestehen.

2. Hub- und Arretiereinrichtung für das Dach und die obere Ladebühne an gedeckten Doppelstockautotransportgüterwagen nach Anspruch 1, dadurch gekennzeichnet, daß das kombinierte Dach- und Ladebühnenspindelgetriebe (8) als ineinandergeschobene Hohlspindel (9) und Spindel (10) ausgeführt ist und die Tragsäulen (3, 4, 5, 6) in ihrem oberen Bereich einen U-förmigen Ausschnitt (13) besitzen, der an seinem oberen Ende mit einem Querjoch (14) mit Spindelmutter (11) zur Spindellagerung abgeschlossen ist.

3. Hub- und Arretiereinrichtung für das Dach und die obere Ladebühne an gedeckten Doppelstockautotransportgüterwagen nach Anspruch 1 und 2, dadurch gekennzeichnet, daß für die vertikale Lagerung der oberen Ladebühne (2) im Sinne der Entlastung von Hohlspindel (9) und Spindel (10) seitlich über den Spindelmuttern (11) in Längsrichtung Rollen (20) und Kardanteile (21) angeordnet sind.

4. Hub- und Arretiereinrichtung für das Dach und ie obere Ladebühne an gedeckten Doppelstockautotransportgüterwagen nach Anspruch 1 und 3, dadurch gekennzeichnet, daß die Hohlspindel (9) und die Spindel (10) eine Spindelmutter (11) mit Kunststoff- Gewindeeinsatz (31) tragen.

5. Hub- und Arretiereinrichtung für das Dach und die obere Ladebühne an gedeckten Doppelstockautotransportgüterwagen nach Anspruch 1 bis 3, dadurch gekennzeichnet, daß an der Loslagerseite (19) zwischen der Spindelmutter (11) und dem Kardanteil (21) Hängelaschen (26) angeordnet sind.

6. Hub- und Arretiereinrichtung für das Dach und die obere Ladebühne an gedeckten Doppelstockautotransportgüterwagen nach Anspruch 1 bis 3 und 5, dadurch gekennzeichnet, daß an den unteren Enden der Hohlspindeln (9) und der Spindeln (10) Kettenräder (29) angeordnet sind, die mit einer Antriebseinheit (27, 28) eine zusmmengehörende und abgekapselte Baugruppe bilden.

7. Hub- und Arretiereinrichtung für das Dach und die obere Ladebühne an gedeckten Doppelstockautotransportgüterwagen nach Anspruch 1 bis 3 und 5 bis 6, dadurch gekennzeichnet, daß entsprechend den Höhenendstellungen des auf die verschiedenen Fahrzeugumgrenzungen einstellbaren Fahrzeugdaches (1) zwischen den Tragsäulen (3, 4, 5, 6) und dem Fahrzeugdach (1) umsteckbare Auflagerelemente (22) vorgesehen sind, die an der Festlagerseite (18) des Fahrzeugdaches (1) Vertikalauflagen (23) und schrägflächige Horizontalbegrenzungen (24) aufweisen und mit Gleichlaufkorrekturanschlägen (25) korrespondieren.

8. Hub- und Arretiereinrichtung für das Dach und die obere Ladebühne an gedeckten Dooppelstockautotransportgüterwagen nach Anspruch 1 ind 7, dadurch gekennzeichnet, daß den jeweiligen Höhenendstellungen des Fahrzeugdaches (1) über Schaltkontakte fest programmierte Höhenstellungen der oberen Ladebühne (2) zugeordnet sind.

9. Hub- und Arretiereinrichtung für das Dach und die obere Ladebühne an gedeckten Doppelstockautortansportgüterwagen nach Anspruch 7, dadurch gekennzeichnet, daß die Gleichlaufkorrekturanschläge (25) in der extremen Hoch- und Tiefstellung des Fahrzeugdaches (1) und der oberen Ladebühne (2) an den Tragsäulen (3, 4, 5, 6) angeordnet sind.

10. Hub- und Arretiereinrichtung für das Dach und die obere Ladebühne an gedeckten Doppelstockautotranspotrgüterwagen nach Anspruch 1, 3 und 7 bis 9, dadurch gekennzeichnet, daß an den Tragsäulen (3, 4, 5, 6) numerierte Sichtmarkierungen (33) und an der Ladebühne (2) ein Zeiger (34) miteinander korrespondierend angeordnet sind.

## Claims

1. Lifting and arresting device for the roof and upper loading platform on covered double-deck car-carrier goods wagons which have vertically adjustable vehicle roofs and loading platforms for adaptation to different vehicle clearance gauges and transport requirements, characterized in that there are combined roof and loading-platform spindle mechanisms (8) in each supporting column (3, 4, 5, 6) for the vehicle roof (1), for which roof and loading-platform spindle mechanisms (8) a common drive or a common switch-over drive for a supporting-column pair (3, 4 or 5, 6) is provided, and in that, for the vertical roof and loading-platform guidance, guide elements (15) are arranged laterally outside the supporting columns (3, 4, 5, 6) between vehicle roof (1) and supporting columns (3, 4, 5, 6) and between upper loading platform (2) and supporting columns (3, 4, 5, 6), which guide elements (15), on the fixed-bearing side (18) located at one vehicle end, consist of roller guides (17) stabilizing the vehicle roof (1) and the upper loading platform (2) in the longitudinal and transverse direction and, on the movable-bearing side (19), of roller guides (17) stabilizing the vehicle roof (1) and the upper loading platform (2) in the transverse direction.

2. Lifting and arresting device for the roof and upper loading platform on covered double-deck car-carrier goods wagons according to Claim 1, characterized in that the combined roof and loading-platform spindle mechanism (8) is designed as hollow spindle (9) and spindle (10) pushed one inside the other, and the supporting columns (3, 4, 5, 6) have in their upper area a U-shaped cut-out (13) which is closed off at its upper end by a transverse yoke (14) having a spindle nut (11) for the spindle mounting.

3. Lifting and arresting device for the roof and upper loading platform on covered double-deck car-carrier goods wagons according to Claims 1 and 2, characterized in that, for the vertical mounting of the upper loading platform (2) for the purpose of relieving the hollow spindle (9) and spindle (10), rollers (20) and cardan parts (21) are arranged laterally over the spindle nuts (11) in the longitudinal direction.

4. Lifting and arresting device for the roof and upper loading platform on covered double-deck car-carrier goods wagons according to Claims 1 and 3, characterized in that the hollow spindle (9) and the spindle (10) carry a spindle nut (11) having a plastic threaded insert (31).

5. Lifting and arresting device for the roof and upper loading platform on covered double-deck car-carrier goods wagons according to Claims 1 and 3, characterized in that suspension straps (26) are arranged on the movable-bearing side (19) between the spindle nut (11) and the cardan part (21).

6. Lifting and arresting device for the roof and upper loading platform on covered double-deck car-carrier goods wagons according to Claims 1 to 3 and 5, characterized in that chain wheels (29) are arranged on the bottom ends of the hollow spindles (9) and the spindles (10), which chain wheels (29) form with a drive unit (27, 28) a matching and encapsulated subassembly.

7. Lifting and arresting device for the roof and upper loading platform on covered double-deck car-carrier goods wagons according to Claims 1 to 3 and 5 to 6, characterized in that interchangeable support elements (22) are provided between the supporting columns (3, 4, 5, 6) and the vehicle roof (1) in accordance with the vertical end positions of the vehicle roof (1) adjustable to the various vehicle clearance gauges, which support elements (22) have vertical supports (23) and inclined-plane horizontal limits (24) on the fixed-bearing side (18) of the vehicle roof (1) and correspond with synchronous correction stops (25).

8. Lifting and arresting device for the roof and upper loading platform on covered double-deck car-carrier goods wagons according to Claims 1 and 7, characterized in that vertical positions, fix-programmed via switching contacts, of the upper loading platform (2) are allocated to the respective vertical end positions of the vehicle roof (1).

9. Lifting and arresting device for the roof and upper loading platform on covered double-deck car-carrier goods wagons according to Claim 7, characterized in that the synchronous correction stops (25) are arranged in the extreme high and low position of the vehicle roof (1) and of the upper loading platform (2) on the supporting columns (3, 4, 5, 6).

10. Lifting and arresting device for the roof and upper loading platform on covered double-deck car-carrier goods wagons according to Claims 1, 3 and 7 to 9, characterized in that numbered sight markings (33) are arranged on the supporting columns (3, 4, 5, 6) and a pointer (34) corresponding with the sight markings (33) is arranged on the loading platform (2).

## Revendications

1. Dispositif de levage et de blocage pour le toit et le plateau de chargement supérieur de wagons couverts à deux niveaux pour le transport des automobiles, qui possèdent des toits de véhicules et des plateaux de chargement réglables en hauteur pour s'adapter à différents gabarits de véhicules et à différentes conditions de transport, caractérisé en ce que dans chaque colonne de support (3, 4, 5, 6) pour le toit de véhicule (1) il se trouve des commandes à broche combinées (8) pour le toit et le plateau de chargement, pour lesquelles il est prévu un dispositif d'entraînement commun ou un dispositif d'entraînement commutable commun à une paire de colonnes de support (3, 4 ou 5, 6), en ce que des éléments de guidage (15) pour le guidage vertical du toit et du plateau de chargement sont disposés latéralement à l'extérieur des colonnes de support (3, 4, 5, 6), entre le toit de véhicule (1) et les colonnes de support (3, 4, 5, 6) ainsi qu'entre le plateau de chargement supérieur (2) et les colonnes de support (3, 4, 5, 6) qui, du côté du palier fixe (18) se trouvant à une extrémité du véhicule se composent de guidages à rouleaux (17) stabilisant le toit de véhicule (1) et le plateau de chargement supérieur (2) en directions longitudinale et transversale et du côté du palier libre (19) se composent de guidages à rouleaux (17) stabilisant le toit de véhicule (1) et le plateau de chargement supérieur (2) en direction transversale.

2. Dispositif de levage et de blocage pour le toit et le plateau de chargement supérieur de wagons couverts à deux niveaux pour le transport des automobiles suivant la revendication 1, caractérisé en ce que la commande à broche combinée (8) pour le toit et le plateau de chargement est réalisée par une broche creuse (9) et une broche (10) introduites l'une dans l'autre et en ce que les colonnes de support (3, 4, 5, 6) possèdent dans leur zone supérieure une découpe en forme de U (13), qui est fermée à son extrémité supérieure par une armature transversale (14) avec un écrou de broche (11) servant de palier pour la broche.

3. Dispositif de levage et de blocage pour le toit et le plateau de chargement supérieur de wagons couverts à deux niveaux pour le transport des automobiles suivant la revendication 1 et 2, caractérisé en ce que pour le support vertical du plateau de chargement supérieur (2) dans le sens d'un soulagement de la broche creuse (9) et de la broche (10), des rouleaux (20) et des pièces de cardan (21) sont disposés latéralement au-dessus des écrous de broche (11) en direction longitudinale.

4. Dispositif de levage et de blocage pour le toit et le plateau de chargement supérieur de wagons couverts à deux niveaux pour le transport des automobiles suivant la revendication 1 et 3, caractérisé en ce que la broche creuse (9) et la broche (10) portent un écrou de broche (11) avec un insert fileté en matière plastique (31).

5. Dispositif de levage et de blocage pour le toit et le plateau de chargement supérieur de wagons couverts à deux niveaux pour le transport des automobiles suivant une revendication 1 à 3, caractérisé en ce que des pattes de suspension (26) sont disposées du côté du palier libre (19) entre l'écrou de broche (11) et la pièce de cardan (21).

6. Dispositif de levage et de blocage pour le toit et le plateau de chargement supérieur de wagons couverts à deux niveaux pour le transport des automobiles suivant une revendication 1 à 3 et 5, caractérisé en ce que des roues à chaîne (29), qui forment un module intégré et encapsulé avec une unité d'entraînement (27, 28), sont disposées aux extrémités inférieures des broches creuses (9) et des broches (10).

7. Dispositif de levage et de blocage pour le toit et le plateau de chargement supérieur de wagons couverts à deux niveaux pour le transport des automobiles suivant une revendication 1 à 3 et 5 à 6, caractérisé en ce que, en fonction des positions hautes extrêmes du toit de véhicule (1) réglable aux différents gabarits de véhicules, il est prévu entre les colonnes de support (3, 4, 5, 6) et le toit de véhicule (1) des éléments d'appui (22) démontables, qui présentent du côté du palier fixe (18) du toit de véhicule (1) des faces d'appui verticales (23) et des limites horizontales à faces inclinées (24) et qui correspondent à des butées de correction de synchronisme (25).

8. Dispositif de levage et de blocage pour le toit et le plateau de chargement supérieur de wagons couverts à deux niveaux pour le transport des automobiles suivant la revendication 1 et 7, caractérisé en ce qu'aux positions hautes extrêmes du toit de véhicule (1) sont respectivement associées des positions hautes extrêmes du plateau de chargement supérieur (2) programmées de façon fixe par l'intermédiaire de contacts de commutation.

9. Dispositif de levage et de blocage pour le toit et le plateau de chargement supérieur de wagons couverts à deux niveaux pour le transport des automobiles suivant la revendication 7, caractérisé en ce que les butées de correction de synchronisme (25) sont disposées sur les colonnes de support (3, 4, 5, 6) dans les positions haute et basse extrêmes du toit de véhicule (1) et du plateau de chargement supérieur (2).

10. Dispositif de levage et de blocage pour le toit et le plateau de chargement supérieur de wagons couverts à deux niveaux pour le transport des automobiles suivant la revendication 1, 3 et 7 à 9, caractérisé en ce que des marquages visuels (33) sur les colonnes de support (3, 4, 5, 6) et un index (34) sur le plateau de chargement (2) sont disposés en correspondance les uns avec les autres.
